# EUROPÄISCHE PATENTSCHRIFT

(11) **EP 0 528 900 B1**
(45) Veröffentlichungstag und Bekanntmachung des Hinweises auf die Patenterteilung: **10.08.1994**
(21) Anmeldenummer: 91909256.9
(22) Anmeldetag: 08.05.1991
(51) Int. Cl.: C11D 3/39

(54) **AKTIVATOREN FÜR ANORGANISCHE PERVERBINDUNGEN**
ACTIVATORS FOR INORGANIC PERCOMPOUNDS
ACTIVATEURS POUR PERCOMPOSES ANORGANIQUES

(30) Priorität: 17.05.1990 DE 4015859
(43) Veröffentlichungstag der Anmeldung: 03.03.1993
(73) Patentinhaber: Henkel Kommanditgesellschaft auf Aktien, 40191 Düsseldorf (DE)
(72) Erfinder: KOTTWITZ, Beatrix, D-4000 Düsseldorf 13 (DE); MERZ, Thomas, D-4000 Düsseldorf 13 (DE); LEHMANN, Rudolf, D-5653 Leichlingen 1 (DE)
(86) Internationale Anmeldenummer: EP9100864
(87) Internationale Veröffentlichungsnummer: WO9118082

(56) Entgegenhaltungen:
- Chemical Abstracts,Band 98,1983(Columbus,Ohio,US),R.Antonioletti et al.:"Photochemical synthesis of dialkoxy- and diacetoxydihydrofurans from trans enedicarbonyl compounds", S.495,Zusammenfassung 16521e,& Tetrahedron Lett. 1982,23(29),2981-4
- Chemical Abstracts,Band 76,1972,(Columbus,Ohio,US),J.P. Jacobsen et al.:"Proton NMR spectra of cis- and trans-2,5-diacetoxy-2,4-diahydrofuran", S. 313, Zusammenfassung 45328y,& Acta Chem. Scand. 1971,25(7),2785-6

## Beschreibung

Die vorliegende Erfindung betrifft die Verwendung von 2,5-Diacyloxy-2,5-dihydrofuranen als Aktivatoren für anorganische Peroxide und Wasch-, Reinigungs- und Desinfektionsmittel, die derartige Aktivatoren enthalten.

Anorganische Perverbindungen, insbesondere Wasserstoffperoxid und feste Perverbindungen, die sich in Wasser unter Freisetzung von Wasserstoffperoxid lösen, wie Natriumperborat und Natriumcarbonat-Perhydrat, werden seit langem als Oxidationsmittel zu Desinfektions- und Bleichzwecken verwendet. Die Oxidationswirkung dieser Substanzen hängt in verdünnten Lösungen stark von der Temperatur ab; so erzielt man beispielsweise mit H₂O₂ oder Perborat in alkalischen Bleichflotten erst bei Temperaturen oberhalb von etwa 80 °C eine ausreichend schnelle Bleiche verschmutzter Textilien. Bei niedrigeren Temperaturen kann die Oxidationswirkung der anorganischen Perverbindungen durch Zusatz sogenannter Aktivatoren verbessert werden, für die zahlreiche Vorschläge, vor allem aus den Stoffklassen der N- oder O-Acylverbindungen, beispielsweise mehrfach acylierte Alkylendiamine, insbesondere Tetraacetylethylendiamin, acylierte Glykolurile, insbesondere Tetraacetylglykoluril, N-acylierte Hydantoine, Hydrazide, Triazole, Urazole, Diketopiperazine, Sulfurylamide und Cyanurate, außerdem Carbonsäureanhydride, insbesondere Phthalsäureanhydrid, Carbonsäureester, insbesondere Natrium-isononanoyl-phenylsulfonat und acylierte Zuckerderivate, wie Pentaacetylglukose, in der Literatur bekannt geworden sind. Durch Zusatz dieser Substanzen kann die Bleichwirkung wäßriger Peroxidflotten so weit gesteigert werden, daß bereits bei 60 °C nahezu die gleichen Wirkungen wie mit der Peroxidflotte allein bei 95 °C eintreten.

Im Bemühen um energiesparende Wasch- und Bleichverfahren gewinnen in den letzten Jahren auch Anwendungstemperaturen deutlich unterhalb 60 °C, insbesondere unterhalb 45 °C bis herunter zur Kaltwassertemperatur an Bedeutung.

Bei diesen niedrigen Temperaturen läßt allerdings die Wirkung der bisher bekannten Aktivatoren deutlich nach. Es hat deshalb nicht an Bestrebungen gefehlt, für diesen Temperaturbereich wirksamere Aktivatoren zu entwikkeln, ohne daß bis heute ein überzeugender Erfolg zu verzeichnen gewesen wäre. Auch die vorliegende Erfindung hat die Verbesserung der Oxidations- und Bleichwirkung anorganischer Perverbindung bei niedrigen Temperaturen unterhalb von 80 °C, insbesondere im Temperaturbereich von etwa 15 °C bis 45 °C, zum Ziel.

Es wurde nun gefunden, daß bei Verwendung bestimmter 2,5-Diacyloxy-2,5-dihydrofurane als Aktivatoren in diesem Temperaturbereich eine außerordentliche Steigerung der Oxidations- und Bleichwirkung anorganischer Perverbindungen in Oxidations-, Bleich- und Waschflotten erreicht wird. Es handelt sich bei diesen Aktivatoren um Stoffe, die aus den Verbindungen nach Formel (I),
in der R für einen Alkylrest mit 1 bis 8 C-Atomen oder den Phenylrest steht, sowie deren Gemischen ausgewählt werden. Besonders bevorzugt sind die Verbindungen nach Formel (I) mit R = C₁- bis C₄-Alkyl und deren Gemische. Weiterhin betrifft die vorliegende Erfindung Wasch-, Reinigungs- und Desinfektionsmittel, die derartige Aktivatoren enthalten und ein Verfahren zur Aktivierung anorganischer Perverbindungen.

Die erfindungsgemäß zu verwendenden 2,5-Diacyloxy-2,5-dihydrofurane gemäß Formel (I) können durch chemische oder elektrochemische Oxidation von Furan nach im Prinzip bekannten Verfahren, wie sie beispielsweise in der deutschen Offenlegungsschrift DT 26 OI 543, den britischen Patentschriften GB 642 277 und GB 703 297, von N. Elming und N. Clauson-Kaas in Acta Chem. Scand. 6 (1952), 535 oder von A.J. Baggaley und R. Brettle in J. Chem. Soc. (C) 1968, 969 beschrieben sind, hergestellt werden.

Bei dem erfindungsgemäßen Verfahren können derartige Verbindungen als Aktivatoren überall dort eingesetzt werden, wo es auf eine besondere Steigerung der Oxidationswirkung anorganischer Perverbindungen bei niedrigen Temperaturen ankommt, beispielsweise bei der Bleiche von Textilien, Haaren oder harten Oberflächen, bei der Oxidation organischer oder anorganischer Zwischenprodukte und bei der Desinfektion.

Die erfindungsgemäße Verwendung besteht darin, Bedingungen zu schaffen, unter denen Wasserstoffperoxid und 2,5-Diacyloxy-2,5-dihydrofuran miteinander reagieren können, mit dem Ziel, stärker oxidierend wirkende Folgeprodukte zu erhalten. Solche Bedingungen liegen insbesondere dann vor, wenn beide Reaktionspartner in wäßriger Lösung aufeinander treffen. Dies kann durch separate Zugabe der Perverbindung und des Aktivators zu einer gegebenenfalls wasch- oder reinigungsmittelhaltigen Lösung geschehen. Besonders vorteilhaft wird das erfindungsgemäße Verfahren jedoch unter Verwendung eines erfindungsgemäßen Wasch-, Reinigungs- oder Desinfektionsmittels, das den Aktivator und gegebenenfalls ein peroxidisches Oxidationsmittel enthält, durchgeführt. Die Perverbindung kann auch separat, in Substanz oder als vorzugsweise wäßrige Lösung oder Suspension, zur Lösung zugegeben werden, wenn ein peroxidfreies Mittel verwendet wird.

Je nach Verwendungszweck können die Bedingungen weit variiert werden. So kommen neben rein wäßrigen Lösungen auch Mischungen aus Wasser und geeigneten organischen Lösungsmitteln als Reaktionsmedium in Frage. Die Einsatzmengen an Perverbindungen werden im allgemeinen so gewählt, daß in den Lösungen zwischen 10 ppm und 10 % Aktivsauerstoff, vorzugsweise zwischen 50 und 5000 ppm Aktivsauerstoff vorhanden sind. Auch die verwendete Menge an Aktivator hängt vom Anwendungszweck ab. Je nach gewünschtem Aktivierungsgrad werden 0,03 - 1 Mol, vorzugsweise 0,1 - 0,5 Mol Aktivator pro Mol anorganischer Perverbindung verwendet, doch können in besonderen Fällen diese Grenzen auch über- oder unterschritten werden.

Ein erfindungsgemäßes Wasch-, Reinigungs- oder Desinfektionsmittel enthält vorzugsweise 0,2 Gew.-% bis 30 Gew.-%, insbesondere 1 Gew.-% bis 20 Gew.-% des erfindungsgemäßen Aktivators. Der verwendete Aktivator kann in im Prinzip bekannter Weise an Trägerstoffen adsorbiert und/oder in Hüllsubstanzen eingebettet sein.

Die erfindungsgemäßen Wasch-, Reinigungs- und Desinfektionsmittel, die als pulverförmige Feststoffe, homogene Lösungen oder Suspensionen vorliegen können, können außer dem erfindungsgemäßen Aktivator in Form einer Verbindung gemäß Formel (I) oder Mischungen derartiger Verbindungen im Prinzip alle bekannten und in derartigen Mitteln üblichen Inhaltsstoffe enthalten. Die erfindungsgemäßen Wasch- und Reinigungsmittel können insbesondere Buildersubstanzen, oberflächenaktive Tenside, anorganische Perverbindungen, wassermischbare organische Lösungsmittel, Enzyme, Sequestrierungsmittel, Elektrolyte, pH-Regulatoren und weitere Hilfsstoffe, wie optische Aufheller, Vergrauungsinhibitoren, Schaumregulatoren, zusätzliche Peroxid-Aktivatoren, Farb- und Duftstoffe, enthalten.

Ein erfindungsgemäßes Reinigungsmittel für harte Oberflächen kann darüber hinaus abrasiv wirkende Bestandteile, insbesondere aus der Gruppe umfassend Quarzmehle, Holzmehle, Kunststoffmehle, Kreiden und Mikroglaskugeln sowie deren Gemische, enthalten. Abrasivstoffe sind in den erfindungsgemäßen Reinigungsmitteln vorzugsweise nicht über 20 Gew.-%, insbesondere von 1 Gew.-% bis 10 Gew.-%, enthalten.

Ein erfindungsgemäßes Desinfektionsmittel kann zur Verstärkung der Desinfektionswirkung gegenüber speziellen Keimen zusätzlich zu den bisher genannten Inhaltsstoffen übliche antimikrobielle Wirkstoffe enthalten. Derartige antimikrobielle Zusatzstoffe sind in den erfindungsgemäßen Desinfektionsmitteln vorzugsweise nicht über 10 Gew.-%, insbesondere von 0,1 Gew.-% bis 5 Gew.-%, enthalten.

Die erfindungsgemäßen Mittel enthalten ein Tensid oder mehrere Tenside, wobei insbesondere anionische Tenside, nichtionische Tenside und deren Gemische in Frage kommen. Geeignete nichtionische Tenside sind insbesondere Alkylglykoside und Ethoxylierungs- und/oder Propoxylierungsprodukte von Alkylglykosiden oder linearen oder verzweigten Alkoholen mit jeweils 12 bis 18 C-Atomen im Alkylteil und 3 bis 20, vorzugsweise 4 bis 10 Alkylethergruppen. Weiterhin sind entsprechende Ethoxylierungs-und/oder Propoxylierungsprodukte von N-Alkyl-aminen, vicinalen Diolen und Fettsäureamiden, die hinsichtlich des Alkylteils den genannten langkettigen Alkoholderivaten entsprechen, sowie von Alkylphenolen mit 5 bis 12 C-Atomem im Alkylrest brauchbar.

Geeignete anionische Tenside sind insbesondere Seifen und solche, die Sulfat- oder Sulfonat-Gruppen mit bevorzugt Alkaliionen als Kationen enthalten. Verwendbare Seifen sind bevorzugt die Alkalisalze der gesättigten oder ungesättigten Fettsäuren mit 12 bis 18 C-Atomen. Derartige Fettsäuren können auch in nicht vollständig neutralisierter Form eingesetzt werden. Zu den brauchbaren Tensiden des Sulfat-Typs gehören die Salze der Schwefelsäurehalbester von Fettalkoholen mit 12 bis 18 C-Atomen und die Sulfatierungsprodukte der genannten nichtionischen Tenside mit niedrigem Ethoxylierungsgrad. Zu den verwendbaren Tensiden vom Sulfonat-Typ gehören lineare Alkylbenzolsulfonate mit 9 bis 14 C-Atomen im Alkylteil, Alkansulfonate mit 12 bis 18 C-Atomen, sowie Olefinsulfonate mit 12 bis 18 C-Atomen, die bei der Umsetzung entsprechender Monoolefine mit Schwefeltrioxid entstehen, sowie alpha-Sulfofettsäureester, die bei der Sulfonierung von Fettsäuremethyl- oder -ethylestern entstehen.

Derartige Tenside sind in den erfindungsgemäßen Reinigungs- oder Waschmitteln in Mengenanteilen von vorzugsweise 5 Gew.-% bis 50 Gew.-%, insbesondere von 8 Gew.-% bis 30 Gew.-%, enthalten, während die erfindungsgemäßen Desinfektionsmittel vorzugsweise 0,1 Gew.-% bis 20 Gew.-%, insbesondere von 0,2 Gew.-% bis 5 Gew.-% Tenside, enthalten.

Als geeignete Perverbindungen kommen insbesondere Wasserstoffperoxid und unter den Reinigungsbedingungen Wasserstoffperoxid abgebende anorganische Salze, wie Perborat, Percarbonat und/oder Persilikat, in Betracht. Sofern feste Perverbindungen eingesetzt werden sollen, können diese in Form von Pulvern oder Granulaten verwendet werden, die auch in im Prinzip bekannter Weise umhüllt sein können. Die Perverbindungen können als solche oder in Form diese enthaltender Mittel, die prinzipiell alle üblichen Wasch-, Reinigungs- oder Desinfektionsmittelbetandteile enthalten können, zu der Reinigungslauge zugegeben werden. Vorzugsweise wird Wasserstoffperoxid in Form wäßriger Lösungen, die 3 bis 10 Gew.-% Wasserstoffperoxid enthalten, eingesetzt. Falls ein erfindungsgemäßes Wasch- oder Reinigungsmittel Perverbindungen enthält, sind diese in Mengen von vorzugsweise nicht über 50 Gew.-%, insbesondere von 5 Gew.-% bis 30 Gew.-%, vorhanden, während in den erfindungsgemäßen Desinfektionsmitteln vorzugsweise von 0,5 Gew.-% bis 40 Gew.-%, insbesondere von 5 Gew.-% bis 20 Gew.-%, an Perverbindungen enthalten sind.

Geeignete Buildersubstanzen sind, einzeln oder in Gemischen, solche aus den Klassen der Polycarbonsäuren, insbesondere Polymere der Acrylsäure, der Methacrylsäure und der Maleinsäure sowie deren Copolymere, Aminopolycarbonsäuren, insbesondere Nitrilotriessigsäure und Ethylendiamintetraessigsäure, Polyphosphonsäuren, insbesondere Aminotri-(methylenphosphonsäure), Ethylendiamintetra-(methylenphosphonsäure) und 1-Hydroxyethan-1,1-diphosphonsäure, Polyphosphate, insbesondere Natriumtriphosphat, Schichtsilikate, insbesondere Bentonite, und Alumosilikate, insbesondere Zeolithe und unter diesen insbesondere solche des NaA- oder NaX-Typs. Die vorgenannten Säuren werden üblicherweise in Form ihrer Alkalisalze, insbesondere ihrer Natrium- oder Kaliumsalze, eingesetzt. Derartige Buildersubstanzen sind in den erfindungsgemäßen Wasch- oder Reinigungsmitteln vorzugsweise nicht über 60 Gew.-%, insbesondere von 5 Gew.-% bis 40 Gew.-%, enthalten, während die erfindungsgemäßen Desinfektionsmittel vorzugsweise frei von den lediglich die Komponenten der Wasserhärte komplexierenden Buildersubstanzen sind und bevorzugt nicht über 20 Gew.-%, insbesondere von 0,1 Gew.-% bis 5 Gew.-%, an schwermetallkomplexierenden Stoffen, vorzugsweise aus der Gruppe umfassend Aminopolycarbonsäuren, Aminopolyphosphonsäuren und Hydroxypolyphosphonsäuren und deren wasserlösliche Salze sowie deren Gemische, enthalten.

Als Enzyme kommen solche aus der Klasse der Proteasen, Lipasen und Amylasen sowie deren Gemische in Frage. Besonders geeignet sind aus Pilzen oder Bakterienstämmen, wie Bacillus subtilis, Bacillus licheniformis und Streptomyces griseus gewonnene enzymatische Wirkstoffe. Die verwendeten Enzyme können an Trägerstoffen adsorbiert und/oder in Hüllsubstanzen eingebettet sein, um sie gegen vorzeitige Inaktivierung zu schützen. Sie sind in den erfindungsgemäßen Wasch-, Reinigungs- und Desinfektionsmitteln vorzugsweise nicht über 1 Gew.-%, insbesondere von 0,2 Gew.-% bis 0,7 Gew.-%, enthalten.

Zu den in den erfindungsgemäßen Mitteln, insbesondere wenn sie in flüssiger Form vorliegen, verwendbaren organischen Lösungsmitteln gehören Alkohole mit 1 bis 4 C-Atomen, insbesondere Methanol, Ethanol, Isopropanol und tert.-Butanol, Diole mit 2 bis 4 C-Atomen, insbesondere Ethylenglykol und Propylenglykol, sowie deren Gemische. Derartige wassermischbare Lösungsmittel sind in den erfindungsgemäßen Wasch-, Reinigungs- und Desinfektionsmitteln vorzugsweise nicht über 30 Gew.-%, insbesondere von 6 Gew.-% bis 20 Gew.-%, vorhanden.

Zur Einstellung eines gewünschten, sich durch die Mischung der übrigen Komponenten nicht von selbst ergebenden pH-Werts können die erfindungsgemäßen Mittel system- und umweltverträgliche Säuren, insbesondere Zitronensäure, Essigsäure, Weinsäure, Äpfelsäure, Milchsäure, Glykolsäure, Bernsteinsäure, Glutarsäure und/oder Adipinsäure, aber auch Mineralsäuren, insbesondere Schwefelsäure, oder Basen, insbesondere Ammonium- oder Alkalihydroxide, enthalten. Derartige pH-Regulatoren sind in den erfindungsgemäßen Mitteln vorzugsweise nicht über 20 Gew.-%, insbesondere von 1,2 Gew.-% bis 17 Gew.-%, enthalten.

Die Herstellung der erfindungsgemäßen festen Mittel bietet keine Schwierigkeiten und kann in im Prinzip bekannter Weise, zum Beispiel durch Sprühtrocknen oder Granulation, erfolgen, wobei Perverbindung und Aktivator gegebenenfalls später getrennt zugesetzt werden. Erfindungsgemäße Wasch-, Reinigungs- oder Desinfektionsmittel in Form wäßriger oder sonstige übliche Lösungsmittel enthaltender Lösungen werden besonders vorteilhaft durch einfaches Mischen der Inhaltsstoffe, die in Substanz oder als Lösung in einen automatischen Mischer gegeben werden können, hergestellt.

### Beispiele

### Beispiel 1: Herstellung der Aktivatoren

### 1. 2,5-Diacetoxy-2,5-dihydrofuran

Unter Rühren wurden zu einer Mischung von 180 ml Eisessig und 115 ml Acetanhydrid bei 50 °C 97,5 9 Blei(IV)acetat portionsweise zugegeben. Nach Zugabe von 14,9 g Furan wurde das Reaktionsgemisch 1,5 Stunden auf 60 °C bis 65 °C erhitzt. Anschließend wurde das Lösungsmittel im Vakuum (ca. 10 Torr, Badtemperatur 60 °C) weitgehend entfernt. Der Rückstand wurde mit 400 ml wasserfreiem Diethylether versetzt und nach Filtrieren und Abziehen des Lösungsmittels fraktionierend destilliert. Man erhielt im Siedebereich von 81 °C bis 85 °C bei 0,013 mbar (0,01 Torr) 24,5 g 2,5-Diacetoxy-2,5-dihydrofuran als laut Gaschromatographie 99-prozentige Flüssigkeit mit dem Brechungsindex n ${\text{}}_{\text{D}}^{\text{25}}$ = 1,4538.

### 2. 2,5-Dipropionyloxy-2,5-dihydrofuran

Eine Mischung aus 130 ml Propionsäure, 51,3 g Blei(IV)propionat (hergestellt in Analogie zu dem von D.H. Hey, C.J.M. Stirling und G.H. Williams in J. Chem. Soc. 1954, 2747 angegebenen Verfahren) und 7,0 g Furan wurde 35 Minuten auf 55 °C bis 60 °C und 45 Minuten auf 60 °C bis 65 °C erhitzt. Anschließende fraktionierende Destillation ergab im Siedebereich von 110 °C bis 116 °C bei 0.066 mbar (0,5 Torr) 12,0 g 2,5-Dipropionyloxy-2,5-dihydrofuran als laut Gaschromatographie 98-prozentige Flüssigkeit mit dem Brechungsindex n ${\text{}}_{\text{D}}^{\text{25}}$ = 1,4525.

### 3. 2,5-Dibutyroxy-2,5-dihydrofuran

Analog zu dem unter Punkt 2 angegebenen Verfahren erhielt man aus 36,5 9 Blei(IV)butyrat, 135 ml Buttersäure und 4,5 g Furan im Siedebereich von 104 °C bis 108 °C bei 0.026 mbar (0,2 Torr) 2,5-Dibutyroxy-2,5-dihydrofuran als laut Gaschromatographie 98-prozentige Flüssigkeit mit dem Brechungsindex n ${\text{}}_{\text{D}}^{\text{25}}$ = 1,4496.

### 4. 2,5-Dibenzoyloxy-2,5-dihydrofuran

Eine Mischung aus 100 g Benzoesäure, 67,5 g Blei(IV)benzoat (hergestellt nach dem in J. Chem. Soc. 1954, 2747 angegebenen Verfahren) und 10,2 g Furan wurde 1 Stunde auf 50 °C und 3 Stunden auf 75 °C erhitzt. Nach Abkühlen auf Raumtemperatur, Filtrieren und Entfernen überschüssigen Furans im Vakuum kristallisierten aus dem Rückstand nach Zugabe von 100 ml Dioxan und Kühlen auf ca. 0 °C 26 g 2,5-Dibenzoyloxy-2,5-dihydrofuran mit dem Schmelzpunkt 190 - 196 °C aus.

### 5. 2,5-Dipentanoyloxy-2,5-dihydrofuran

Analog zu dem unter Punkt 4 angegebenen Verfahren erhielt man aus 68,2 g Blei(IV)valerat, 100 ml Valeriansäure und 7,6 g Furan 17,3 g 2,5-Dipentanoyloxy-2,5-dihydrofuran mit dem Schmelzpunkt 30 - 35 °C.

### Beispiel 2

Durch einfaches Mischen ihrer Bestandteile in den in Tabelle 1 angegebenen Mengenanteilen wurden die Flüssigwaschmittel **W1,** **W2** und die zusätzlich 2,5-Diacetoxy-2,5-dihydrofuran enthaltenden Flüssigwaschmittel **W3** und **W4** hergestellt. Statt dem Bleichaktivator 2,5-Diacetoxy-2,5-dihydrofuran wurde in ansonsten dem Waschmittel **W4** entsprechende Formulierungen 2,5-Dibutyroxy-2,5-dihydrofuran (**W5**), 2,5-Dipentanoyloxy-2,5-dihydrofuran (**W6**) oder 2,5-Dibenzoyloxy-2,5-dihydrofuran (**W7**) eingearbeitet.

Wäßrige Lösungen, die jeweils 0,9 g der angegebenen Waschmittel und 2 ml Rotwein auf 100 ml enthielten, wurden UV/Vis-spektroskopisch untersucht (Meßwellenlänge 460 nm). Man beobachtete nach jeweils 30 Minuten Reaktionszeit bei 30 °C die in Tabelle 2 angegebenen Abnahmen der Farbstoffkonzentration (δc). In einem Launderometer, Typ Atlas Standard (250 ml Flottenvolumen, Wasserhärte 17 °dH), wurden unter Verwendung des Waschmittels **W2** (9,25 Gramm pro Liter Waschlösung) jeweils 2,1 g der mit den in Tabelle 3 angegebenen Testanschmutzungen verunreinigten Gewebe mit jeweils 6,3 g sauberem Füllgewebe aus weißer Baumwolle bei 40 °C oder 60 °C jeweils 30 Minuten (einschließlich Aufheizzeit (3°C/Minute)) gewaschen und anschließend 3 Mal je 30 Sekunden gespült (Spalte I). Nach dem Trocknen wurde die Remission der augenscheinlich sauberen Testgewebe, bezogen auf BaSO₄ = 100 %, photometrisch bestimmt (Meßwellenlänge 460 nm). Zum Vergleich wurde eine gleiche Waschlösung, der 2 Gew.-% Wasserstoffperoxid, berechnet als 100-prozentige Substanz, zugesetzt worden waren (Spalte II) und eine Waschlösung, die 9,25 Gramm pro Liter des Waschmittels **W4** und 2 Gew.-% Wasserstoffperoxid enthielt, (Spalte III) unter den gleichen Bedingungen getestet.

Aus den in Tabelle 3 wiedergegebenen Remissionswerten geht die überlegene leichwirkung der den erfindungsgemäßen Aktivator enthaltenden Formulierung im Vergleich zum aktivatorfreien und peroxidfreien Waschmittel (Spalte I) und zum aktivatorfreien, aber peroxidhaltigen Waschmittel (Spalte II) hervor.

### Beispiel 3: Prüfung der Lagerstabilität

Nach 14 Tagen Lagerung bei Raumtemperatur wurde der Gehalt der in der nachfolgenden Tabelle angegebenen erfindungsgemäßen Flüssigwaschmittel an Bleichaktivator durch den Test des Entfärbungsvermögens von Brillantgrün bestimmt. Dazu wurde in Analogie zu dem in Beispiel 2 beschriebenen Verfahren zu jeweils 100 ml wäßriger, 0,9 g eines in Tabelle 4 angegebenen Waschmittels und 2 Gew.-% H₂O₂ enthaltender Lösung 100 µl einer 0,1-gewichtsprozentigen Lösung (Wasser/Ethanol 1:1) von Brillantgrün (Aldrich) zugegeben. Durch UV/Vis-spektroskopische Messung der Abnahme der Farbstoffkonzentration wurde der Gehalt an Bleichaktivator im jeweiligen Waschmittel bestimmt.

## Patentansprüche

1. Verwendung eines 2,5-Diacyloxy-2,5-dihydrofurans, ausgewählt aus den Verbindungen nach Formel (I), in der R einen Alkylrest mit 1 bis 8 C-Atomen oder einen Phenylrest bedeutet, und Gemischen derartiger Verbindungen als Aktivator für anorganische Perverbindungen in Oxidations-, Wasch-, Reinigungs- oder Desinfektionslösungen.

2. Verwendung nach Anspruch 1, dadurch gekennzeichnet, daß die Aktivierung in überwiegend wäßriger, tensidhaltiger Lösung erfolgt.

3. Verwendung nach Anspruch 2 zur Aktivierung eines peroxidischen Bleichmittels während der Wäsche von Textilien.

4. Verwendung nach Anspruch 2 zur Aktivierung eines Peroxids bei der Reinigung und/oder Desinfektion fester Oberflächen.

5. Verwendung einer Verbindung gemäß Formel (I) zur Herstellung von Wasch-, Reinigungs- oder Desinfektionsmitteln.

6. Verwendung nach einem der Ansprüche 1 bis 5, dadurch gekennzeichnet, daß der Aktivator aus den Verbindungen der Formel (I), in der R einen Alkylrest mit 1 bis 4 C-Atomen bedeutet, ausgewählt wird.

7. Verwendung nach einem der Ansprüche 1 bis 6, dadurch gekennzeichnet, daß das zu aktivierende Peroxid aus der Gruppe umfassend Wasserstoffperoxid, Perborat und Percarbonat sowie deren Gemische ausgewählt wird.

8. Tensidhaltiges Wasch-, Reinigungs- oder Desinfektionsmittel, enthaltend ein 2,5-Diacyloxy-2,5-dihydrofuran nach Formel (I), in der R einen Alkylrest mit 1 bis 8 C-Atomen oder einen Phenylrest bedeutet.

9. Mittel nach Anspruch 8, dadurch gekennzeichnet, daß das 2,5-Diacyloxy-2,5-dihydrofuran aus den Verbindungen nach Formel (I), in der R einen Alkylrest mit 1 bis 4 C-Atomen bedeutet, ausgewählt wird.

10. Mittel nach einem der Ansprüche 8 oder 9, dadurch gekennzeichnet, daß es
0,2 - 30 Gew.-%, insbesondere 1 - 20 Gew.-% Aktivator nach Formel (I),
5 - 50 Gew.-%, insbesondere 8 - 30 Gew.-% anionisches und/oder nichtionisches Tensid,
0 - 60 Gew.-%, insbesondere 5 - 40 Gew.-% Buildersubstanz aus der Gruppe umfassend Polycarbonsäuren, Aminopolycarbonsäuren, Polyphosphonsäuren, Polyphosphate, Schichtsilikate und Alumosilikate, insbesondere Zeolithe, sowie deren Gemische,
0 - 1 Gew.-%, insbesondere 0,2 - 0,7 Gew.-%, Enzym,
0 - 30 Gew.-%, insbesondere 6 - 20 Gew.-%, organisches Lösungsmittel aus der Gruppe umfassend Alkohole mit 1 bis 4 C-Atomen, Diole mit 2 bis 4 C-Atomen sowie deren Gemische,
0 - 20 Gew.-%, insbesondere 1,2 - 17 Gew.-% pH-Regulator,
enthält.

11. Waschmittel nach Anspruch 10, dadurch gekennzeichnet, daß es zusätzlich zu den genannten Bestandteilen nicht über 50 Gew.-%, vorzugsweise von 5 Gew.-% bis 30 Gew.-% Perverbindung, ausgewählt aus der Gruppe umfassend Wasserstoffperoxid, Perborat und Percarbonat sowie deren Gemische, enthält.

12. Reinigungsmittel nach Anspruch 10, dadurch gekennzeichnet, daß es zusätzlich nicht über 20 Gew.-%, insbesondere 1 - 10 Gew.-% Abrasivstoff aus der Gruppe umfassend Quarzmehle, Holzmehle, Kunststoffmehle, Kreiden und Mikroglaskugeln sowie deren Gemische, enthält.

13. Reinigungsmittel nach Anspruch 12, dadurch gekennzeichnet, daß es zusätzlich nicht über 50 Gew.-%, insbesondere von 5 Gew.-% bis 30 Gew.-%
Perverbindung, ausgewählt aus der Gruppe umfassend Wasserstoffperoxid, Perborat und Percarbonat sowie deren Gemische, enthält.

14. Desinfektionsmittel nach einem der Ansprüche 8 oder 9, dadurch gekennzeichnet, daß es
0,2 - 30 Gew.-%, insbesondere 1 - 20 Gew.-% Aktivator nach Formel (I),
0,5 - 40 Gew.-%, insbesondere 5 - 20 Gew.-% Perverbindung, ausgewählt aus der Gruppe umfassend Wasserstoffperoxid, Perborat und Percarbonat sowie deren Gemische,
0,1 - 20 Gew.-%, insbesondere 0,2 - 5 Gew.-% anionisches und/oder nichtionisches Tensid,
0 - 20 Gew.-%, insbesondere 0,1 - 5 Gew.-% Komplexbildner aus der Gruppe umfassend Aminopolycarbonsäuren, Aminopolyphosphonsäuren und Hydroxypolyphosphonsäuren sowie deren Gemische,
0 - 1 Gew.-%, insbesondere 0,2 - 0,7 Gew.-%, Enzym,
0 - 30 Gew.-%, insbesondere 6 - 20 Gew.-%, organisches Lösungsmittel aus der Gruppe umfassend Alkohole mit 1 bis 4 C-Atomen, Diole mit 2 bis 4 C-Atomen sowie deren Gemische,
0 - 20 Gew.-%, insbesondere 1,2 - 17 Gew.-% pH-Regulator,
0 - 10 Gew.-%, insbesondere 0,1 - 5 Gew.-%, zusätzlichen antimikrobiellen Wirkstoff
enthält.

15. Verfahren zur Aktivierung anorganischer Perverbindungen in im wesentlichen wäßrigen Oxidations-, Wasch-, Reinigungs- oder Desinfektionslösungen, dadurch gekennzeichnet, daß zur Lösung ein Aktivator, ausgewählt aus der Gruppe umfassend die Verbindungen nach Formel (I), in der R einen Alkylrest mit 1 bis 8 C-Atomen oder einen Phenylrest bedeutet, und deren Gemische, zugegeben wird.

## Claims

1. The use of a 2,5-diacyloxy-2,5-dihydrofuran selected from compounds corresponding to formula (I) in which R is a C₁₋₈ alkyl radical or a phenyl radical, and mixtures of such compounds as an activator for inorganic per compounds in oxidation, washing, cleaning or disinfecting solutions.

2. The use claimed in claim 1, characterized in that activation takes place in predominantly aqueous surfactant-containing solutions.

3. The use claimed in claim 2 for activating a peroxide-containing bleaching agent during the washing of textiles.

4. The use claimed in claim 2 for activating a peroxide during the cleaning and/or disinfection of hard surfaces.

5. The use of the compound corresponding to formula (I) for the production of detergents, cleaning preparations or disinfectants.

6. The use claimed in any of claims 1 to 5, characterized in that the activator is selected from compounds corresponding to formula (I), in which R is a C₁₋₄ alkyl radical.

7. The use claimed in any of claims 1 to 6, characterized in that the peroxide to be activated is selected from the group comprising hydrogen peroxide, perborate and percarbonate and also mixtures thereof.

8. A surfactant-containing detergent, cleaning preparation or disinfectant containing a 2,5-diacyloxy-2,5-dihydrofuran corresponding to formula (I) in which R is a C₁₋₈ alkyl radical or a phenyl radical.

9. A preparation as claimed in claim 8, characterized in that the 2,5-diacyloxy-2,5-dihydrofuran is selected from compounds corresponding to formula (I) in which R is a C₁₋₄ alkyl radical.

10. A preparation as claimed in claim 8 or 9, characterized in it contains
0.2 to 30% by weight, more particularly 1 to 20% by weight activator corresponding to formula (I),
5 to 50% by weight, more particularly 8 to 30% by weight anionic and/or nonionic surfactant,
0 to 60% by weight, more particularly 5 to 40% by weight builder from the group comprising polycarboxylic acids, aminopolycarboxylic acids, polyphosphonic acids, polyphosphates, layer silicates and alumosilicates, more particularly zeolites, and mixtures thereof,
0 to 1% by weight, more particularly 0.2 to 0.7% by weight enzyme,
0 to 30% by weight, more particularly 6 to 20% by weight organic solvent from the group consisting of C₁₋₄ alcohols, C₂₋₄ diols and mixtures thereof,
0 to 20% by weight, more particularly 1.2 to 17% by weight pH regulator.

11. A detergent as claimed in claim 10, characterized in that, in addition to the constituents mentioned, it contains no more than 50% by weight and preferably from 5% by weight to 30% by weight of a per compound selected from the group consisting of hydrogen peroxide, perborate and percarbonate and mixtures thereof.

12. A cleaning preparation as claimed in claim 10, characterized in that it additionally contains no more than 20% by weight and, more particularly, from 1 to 10% by weight of an abrasive from the group consisting of silica flours, sawdust, powdered plastics, chalks and glass micro beads and also mixtures thereof.

13. A cleaning preparation as claimed in claim 12, characterized in that it additionally contains no more than 50% by weight and, more particularly, from 5% by weight to 30% by weight of a per compound selected from the group consisting of hydrogen peroxide, perborate and percarbonate and also mixtures thereof.

14. A disinfectant as claimed in claim 8 or 9, characterized in that it contains
0.2 to 30% by weight, more particularly 1 to 20% by weight activator corresponding to formula (I),
0.5 to 40% by weight, more particularly 5 to 20% by weight per compound selected from the group consisting of hydrogen peroxide, perborate and percarbonate and also mixtures thereof,
0.1 to 20% by weight, more particularly 0.2 to 5% by weight anionic and/or nonionic surfactant,
0 to 20% by weight, more particularly 0.1 to 5% by weight complexing agent from the group consisting of aminopolycarboxylic acids, aminopolyphosphonic acids and hydroxypolyphosphonic acids and also mixtures thereof,
0 to 1% by weight, more particularly 0.2 to 0.7% by weight enzyme,
0 to 30% by weight, more particularly 6 to 20% by weight organic solvent from the group consisting of C₁₋₄ alcohols, C₂₋₄ diols and mixtures thereof,
0 to 20% by weight, more particularly 1.2 to 17% by weight pH regulator,
0 to 10% by weight, more particularly 0.1 to 5% by weight additional antimicrobial agent.

15. A process for activating inorganic per compounds in substantially water-based oxidation, washing, cleaning or disinfecting solutions, characterized in that an activator selected from the group consisting of compounds corresponding to formula (I) in which R is a C₁₋₈ alkyl radical or a phenyl radical, and mixtures thereof is added to the solution.

## Revendications

1. Utilisation d'un 2,5-diacyloxy-2,5-dihydrofurane choisi parmi les composés de formule (I). dans laquelle R est un reste alkyle de 1 à 8 atomes de C ou un reste phényle, et des mélanges de tels composés comme activateur de percomposés organiques dans des solutions oxydantes, lavantes, nettoyantes ou désinfectantes.

2. Utilisation selon la revendication 1, caractérisée en ce que l'activation a lieu surtout en solution aqueuse à teneur en tensioactif.

3. Utilisation selon la revendication 2, pour activer un agent blanchissant peroxyde pendant le lavage des textiles.

4. Utilisation selon la revendication 2 pour activer un peroxyde lors du nettoyage et/ou de la désinfection de surfaces dures.

5. Utilisation d'un composé selon la formule (I) pour préparer des produits lavants, nettoyants ou désinfectants.

6. Utilisation selon l'une des revendications 1 à 5, caractérisée en ce qu'on choisit l'activateur parmi les composés de formule (I), dans laquelle R est un reste alkyle de 1 à 4 atomes de C.

7. Utilisation selon l'une des revendication 1 à 6, caractérisée en ce qu'on choisit le peroxyde à activer dans le groupe comprenant du peroxyde d'hydrogène, du perborate et percarbonate ainsi que leurs mélanges.

8. Produit contenant un tensioactif lavant, nettoyant ou désinfectant, contenant un 2,5-diacyloxy -2,5-dihydrofurane de formule (I), dans laquelle R est un reste alkyle de 1 à 8 atomes de C ou un reste phényle.

9. Produit selon la revendication 8, caractérisé en ce qu'on choisit le 2,5-diaxyloxy -2,5-dihydrofurane parmi les composés de formule (I), dans laquelle R est un reste alkyle de 1 à 4 atomes de C.

10. Produit selon l'une des revendications 8 ou 9, caractérisé en ce qu'il contient :
- 0,2-30 % en poids notamment 1-20 % en poids d'activateur de formule (I),
- 5-50 % en poids, notamment 8-30 % en poids de tensioactif anionique et/ou non ionique,
- 0-60 % en poids, notamment 5-40 % en poids d'adjuvant du groupe comprenant des polyacides carboxyliques, les aminopolyacides carboxyliques, des acides polyphosphoniques, des polyphosphates, des silicates feuilletés et des aluminosilicates, notamment des zéolites ainsi que leurs mélanges,
- 0-1 % en poids, notamment 0,2-0,7 % en poids d'enzyme,
- 0-30 % en poids, notamment 6-20 % en poids de solvant organique du groupe comprenant des alcools de 1 à 4 atomes de C, des diols de 2 à 4 atomes de C ainsi que leurs mélanges,
- 0-20 % en poids, notamment 1,2-17 % en poids de régulateur de pH.

11. Produit lavant selon la revendication 10, caractérisé en ce qu'en plus des composants cités, il ne contient pas plus de 50 % en poids, de préférence de 5 % en poids à 30 % en poids de percomposé, choisi dans le groupe comprenant le peroxyde d'hydrogène, le perborate et le percarbonate ainsi que leurs mélanges.

12. Produit nettoyant selon la revendication 10, caractérisé en ce qu'en plus, il contient moins de 20 % en poids d'abrasif du groupe constitué de poudres de quartz, farines de bois, poudres de matière plastique, craies et micro-billes de verre ainsi que leurs mélanges.

13. Produit nettoyant selon la revendication 12, caractérisé en ce qu'en plus il contient moins de 50 % en poids notamment entre 5 % en poids et 30 % en poids de percomposé, choisi dans le groupe constitué de peroxyde d'hydrogène, perborate, percarbonate ainsi que leurs mélanges.

14. Produit désinfectant selon l'une des revendications 8 ou 9, caractérisé en ce qu'il contient :
- 0,2-30 % en poids notamment 1-20 % en poids d'activateur de formule (I),
- 0,5-40 % en poids, notamment 5-20 % en poids de percomposé choisi dans le groupe constitué de peroxyde d'hydrogène, perborate et percarbonate ainsi que de leurs mélanges,
- 0,1-20 % en poids, notamment 0,2-5 % en poids de tensioactif anionique et/ou non ionique,
- 0-20 en poids, notamment 0,1-5 % en poids de complexant du groupe constitué d'aminopolyacides carboxyliques, d'aminipolyacides phosphoniques et d'acides hydroxypolyphosphoniques,
- 0-1 % en poids, notamment 0,2-0,7 % en poids d'enzyme,
- 0-30 % en poids, notamment 6-20 % en poids de solvant organique du groupe comprenant les alcools de 1 à 4 atomes de C, les diols de 2 à 4 atomes de C ainsi que leurs mélanges,
- 0-20 % en poids, notamment 1,2-17 % en poids de régulateur de pH.
0-10 % en poids, notamment 0,1-5 % en poids en plus de principe actif anti-microbien.

15. Procédé d'activateur de percomposés minéraux dans des solutions essentiellement aqueuses oxydantes, lavantes, nettoyantes ou désinfectantes, caractérisé en qu'on ajoute à la solution un activateur, choisi dans le groupe comprenant les composés de formule (I), dans laquelle R est un reste alkyle de 1 à 8 atomes de C ou un reste phényle et leurs mélanges.
